# EUROPÄISCHE PATENTSCHRIFT

(11) **EP 1 080 518 B1**
(45) Veröffentlichungstag und Bekanntmachung des Hinweises auf die Patenterteilung: **22.10.2003**
(21) Anmeldenummer: 99924976.6
(22) Anmeldetag: 12.05.1999
(51) Int. Cl.: H01R 24/00

(54) **ANORDNUNG VON KONTAKTPAAREN ZUR KOMPENSATION DES NAHNEBENSPRECHENS FÜR EINE ELEKTRISCHE STECKVERBINDUNG**
CONTACT PAIR ARRANGEMENT FOR AN ELECTRIC PLUG-AND-SOCKET CONNECTION IN ORDER TO COMPENSATE NEAR-END CROSSTALK
ENSEMBLE DE PAIRES DE CONTACTS POUR COMPENSER LA PARADIAPHONIE, DESTINE A UNE CONNEXION ELECTRIQUE ENFICHABLE

(30) Priorität: 20.05.1998 DE 19822630
(43) Veröffentlichungstag der Anmeldung: 07.03.2001
(73) Patentinhaber: KRONE GmbH, 14167 Berlin (DE)
(72) Erfinder: GWIAZDOWSKI, Michael, D-10825 Berlin (DE)
(86) Internationale Anmeldenummer: EP9903337
(87) Internationale Veröffentlichungsnummer: WO99060671

(56) Entgegenhaltungen:
- EP-A- 0 598 192
- EP-A- 0 692 884
- EP-A- 0 782 221
- WO-A-97/19499
- WO-A-97/44862
- WO-A-98/04020
- US-A- 5 310 363

## Beschreibung

Die Erfindung betrifft eine Anordnung von Kontaktpaaren zur Kompensation des Nahnebensprechens für eine elektrische Steckverbindung

Aufgrund einer magnetischen und elektrischen Kopplung zwischen zwei Kontaktpaaren induziert ein Kontaktpaar in benachbarten Kontaktpaaren einen Strom bzw. influenziert elektrische Ladungen, so daß es zu einem Übersprechen kommt. Zur Vermeidung des Nahnebensprechens können die Kontaktpaare sehr weit voneinander entfernt angeordnet oder zwischen den Kontaktpaaren eine Abschirmung angeordnet werden. Müssen die Kontaktpaare jedoch konstruktiv sehr dicht beieinander angeordnet werden, sind die zuvor beschriebenen Maßnahmen nicht durchführbar und das Nahnebensprechen muß kompensiert werden.

Die weitverbreiteste elektrische Steckverbindung für symmetrische Datenkabel ist die RJ-45-Steckverbindung, die je nach technischer Anforderung in verschiedenen Ausführungsformen bekannt ist. Bekannte RJ-45-Steckverbindungen der Kategorie 5 weisen beispielsweise zwischen allen vier Kontaktpaaren eine Übersprechdämpfung von > 40 dB bei 100 MHz Übertragungsfrequenz auf. Aufgrund der ungünstigen Kontaktbelegung beim RJ-45 kommt es konstruktionsbedingt besonders beim Stecker zwischen den beiden Paaren 3, 6 und 4, 5 aufgrund ihrer verschachtelten Anordnung zu einem erhöhten Übersprechen, welches den Einsatz bei hohen Übertragungsfrequenzen einschränkt. Aus Gründen der Kompatibilität zu den bisherigen Steckern kann die Kontaktbelegung jedoch nicht verändert werden. Aufgrund dieser ungünstigen konstruktiven Anordnung sind bereits zum Erlangen des Nahnebensprechend > 40 dB bei 100 MHz der Kategorie 5 besondere Maßnahmen nötig. Alle bekannten Maßnahmen lassen den Stecker unberührt und bringen die Verbesserung im Nahnebensprechen durch Kompensationsmaßnehmen in der Buchse.

Bekannt ist hier das Kreuzen eines Paares, wodurch hinter dem gekreuzten Bereich ein gegenphasiges Übersprechen erzeugt wird. Dazu wird in der EP 0 525 703 A1 ein Kreuzen der beiden Leitungen 4 und 5, in der WO 94/06216 ein Kreuzen der beiden Leitungen 3 und 6 auf Leiterplatten beschrieben. Ebenfalls bekannt ist ein Verdrillen von Adern verschiedener Paare aus der EP 0 601 829 A2. Die Kompensation durch direkte Zusatzkapazitäten zum übernächsten Kontakt ist in der EP 0 692 884 A1 zu finden. Eine Lösung der Kompensation durch verlängerte und mehrfach abgewinkelte Kontakte zu dessen Kreuzung beschreibt die EP 0 598 192 A1, wo die Kompensation hinter der Kreuzung durch die weiterführenden Kontakte und Schneidklemmen erzeugt wird.

Aus der WO 98/04020 der WO 97/44862 und der US 5,310,363 sind weitere Anordnungen vorbekannt, die weitere Beispiele von gekreuzten Kontaktpaaren zeigen.

Allen bekannten Lösungen gemeinsam sind Kompensationsmaßnahmen in der Buchse, wobei aber der Abstand zwischen dem Übersprechbereich und dem wirksamen Kompensationsbereich zu groß ist. Zur Realisierung der Federkräfte und zum sicheren Führen der beweglichen Kontakte in der Buchse sind diese relativ lang ausgeführt, so daß eine Kreuzung auf einer Leiterplatte, den verlängerten feststehenden Kontakten oder verdrillten Anschlußadern zu weit entfernt eingesetzt wird. Der Gewinn durch diese bekannten Kompensationsmaßnahmen ist daher beschränkt, so daß Steckverbinder für 200 MHz mit diesen bekannten Lösungen nicht realisierbar sind, da das Nahnebensprechen bei höheren Frequenzen nicht ausreichend kompensiert werden kann.

Der Erfindung liegt daher das technische Problem zugrunde, eine Anordnung von Kontaktpaaren für eine elektrische Steckverbindung mit mindestens zwei ineinander verschachtelten Kontaktpaaren, insbesondere für eine RJ-45-Steckverbindung, für höhere Übertragungsfrequenzen mit ausreichender Übersprechdämpfung zu schaffen. Ein weiteres technisches Problem ist die Schaffung einer elektrischen Steckverbindung für hohe Übertragungsfrequenzen, die abwärtskompatibel zu den bekannten Kat 5 Steckverbindern ist.

Die Lösung des technischen Problems ergibt sich durch die Merkmale der Patentansprüche 1 und 8. Durch die Anordnung des Kreuzungspunktes in den federnd gelagerten Teil der Kontakte der Buchse, wird der Ort der Kompensation in die Nähe des Ortes verschoben, wo das Nahnebensprechen erzeugt wird, nämlich den Kontaktbereich, so daß erheblich höhere Grenzfrequenzen erreichbar sind. Durch die entkoppelte Lage der Kontakte im Anschlußbereich des Steckers, werden die durch die Konfektionierung der Drähte auftretenden Toleranzen derart reduziert, daß im Zusammenhang mit der Kontaktanordnung für die Buchse höhere Übertragungsfrequenzen erreichbar sind, die Anordnung jedoch auch noch Kat 5 kompatibel ist. Weitere vorteilhafte Ausgestaltungen der Erfindung ergeben sich aus den Unteransprüchen.

In einer weiteren bevorzugten Ausführungsform wird der Kreuzungspunkt unmitelbar hinter den Kontaktbereich gelegt, was einen minimalen Abstand zwischen der Übersprechzone und der Kompensationszone bewirkt, so daß Phasenverschiebungen aufgrundvon Laufzeiten vernachlässigbar sind.

In einer weiteren bevorzugten Ausführungsform sind die Kontakte der ineinander verschachtelten Kontaktpaare im Kontaktbereich parallel geführt, wobei die inneren Kontakte gegensinnig zu den äußeren Kontakten gerichtet sind, was eine induktive Entkopplung der nicht stromdurchflossenen Teilbereiche der inneren Kontakte bewirkt. Daran anschließend sind die innren Kontakte gekreuzt ausgebildet und 180□ gebogen und wieder parallel zum ersten Teilbereich ausgebildet. Dies bewirkt, daß unmittelbar hinter dem Kreuzungspunkt das erzeugte Übersprechen sein Vorzeichen wechselt und eine Kompensation des Übersprechens vom Kontaktbereich stattfindet. Zur Erzeugung der ausreichenden Federkräfte werden die Kontakte der ineinander verschachtelten Kontaktpaare anschließend in einem spitzen Winkel gebogen und parallel zu einem Anschlußbereich geführt. Zur Entkopplung und damit zur Begrenzung des Kompensationsbereiches werden die inneren Kontakte vor dem Anschlußbereich noch einmal von den äußeren Kontakten weggebogen und wieder parallel zu den äußeren Kontakten geführt.

Zur Reduzierung des Übersprechens von den äußeren Kontakten der ineinander verschachtelten Kontaktpaare zu den nicht verschachtelten Kontaktpaaren sind letztere im Kontaktbereich gleichsinnig parallel zu den inneren Kontakten geführt, in eine entkoppelte Lage gebogen und anschließend parallel zu den Kontakten der ineinander verschachtelten Kontaktpaare zum Anschlußbereich geführt.

Zur Verbesserung des Kompensationsgewinns wird das Übersprechen im Stecker gezielt größer gewählt und anschließend wieder kompensiert, wobei vorzugsweise die Kompensationszone in zwei Teilbereiche unterteilt, nämlich eine Kompensationszone in der Buchse und eine Kompensationszone am Anschlußbereich des Steckers, wozu die inneren Kontakte ebenfalls gekreuzt werden.

In einer weiteren bevorzugten Ausführungsform sind die inneren Kontakte in der Kompensationszone des Steckers mit einer geringeren Leitungsimpedanz als in der Übersprechzone ausgebildet, so daß zwischen den Kontakten der ineinander verschachtelten Kontaktpaare eine überwiegend kapazitive Kopplung stattfindet, die den überwiegend Anteil der kapazitiven Kopplung im Bereich Übergang Stecker/Buchse kompensiert, wo die nicht stromdurchflossenen Teile der Kontakte von Buchse und Stecker kapazitiv wirken.

Die äußeren nicht verschschachtelten Kontaktpaare sind zueinander parallel geführt, wobei diese im Kontaktbereich zur Entkopplung zu den Kontakten der ineinander verschachtelten Kontaktpaare gegensinnig geführt sind. Zur besseren Entkopplung zu den Kontakten der Buchse weisen die äußeren Kontakte im Anschluß an den Kontaktbereich eine Einbuchtung auf.

Die Erfindung wird nachfolgend anhand eines bevorzugten Ausführungsbeispieles näher erläutert. Die Fig. zeigen:
- Fig.1: eine Kontaktanordnung einer RJ-45-Steckverbindung (Stand der Technik),
- Fig.2: eine Darstellung der auftretenden Kopplungen für eine Anordnung gemäß Fig.1,
- Fig. 3: eine Perspektivdarstellung der ineinander verschachtelten Kontaktpaare für eine RJ-45-Buchse,
- Fig. 4: eine Seitenansicht der Anordnung gemäß Fig. 3,
- Fig. 5: eine Seitenansicht der vier Kontaktpaare für eine RJ-45-Buchse,
- Fig. 6: eine schematische Darstellung der ineinander verschachtelten Kontaktpaare im Anschlußbereich für einen RJ-45-Stecker,
- Fig.7a: Modell zweiter homogener Leitungen zum Nahnebensprechen,
- Fig.7b: Modell gemäß Fig.7a mit Einfachkompensation,
- Fig.7c: Modell gemäß Fig.7a mit Doppelkompensation,
- Fig.8: Frequenzverläufe der Modelle gemäß Fig.7a - c,
- Fig.9: eine Anordnung der Kontakte gemäß Fig.6 mit Kreuzung und Kompensation,
- Fig.10: eine Seitenansicht aller vier Kontaktpaare für den RJ-45- Stecker,
- Fig.11: eine erste perspektivische Ansicht der Kontaktanordnung nach Fig.5,
- Fig.12: eine zweite perspektivische Ansicht der Kontaktanordnung nach Fig.5,
- Fig.13: eine dritte perspektivische Ansicht der Kontaktanordnung nach Fig.5,
- Fig.14: eine erste perspektivische Ansicht der Kontaktanordnung nach Fig.10 und
- Fig. 15: eine zweite perspektivische Ansicht der Kontaktanordnung nach Fig. 10.

In der Fig. 1 a ist die Pin-Belegung für eine RJ-45-Steckverbindung dargestellt. Die RJ-45-Steckverbindung umfaßt vier Kontaktpaare 1, 2; 3, 6; 4, 5; 7, 8. Dazu liegen nicht immer die zugehörigen Kontakte eines Kontaktpaares unmittelbar nebeneinander, sondern die beiden mittleren Kontaktpaare 3, 6 und 4, 5 sind ineinander verschachtelt, was ein besonders starkes Übersprechen zur Folge hat. Bei vier Kontaktpaaren gibt es sechs Kopplungen zwischen den Kontaktpaaren, die in der Fig.2 schematisch dargestellt sind, wobei die Strichdicke die Stärke der Kopplung symbolisiert.

Da bisherige Lösungsansätze nur Kompensationsmaßnahmen in der Buchse das Übersprechen reduzieren und das Übersprechen im Stecker beibehalten, läßt sich aus Gründen der gewünschten Abwärtskompatibilität zu Kat 5 Steckverbindungen für eine Verbesserung des Steckverbinders das Übersprechen im Stecker nicht beliebig verringern. Die Verbesserungen sind daher zunächst vorrangig in der Buchse durchzuführen. Nachfolgend werden nun einzelne Maßnahmen dargestellt, die alle einzeln als auch gemeinsam erfindungswesentlich sind.

In der Fig. 3 ist eine Perspektivansicht der mittleren, ineinander verschachtelten Kontaktpaare 3, 6 und 4, 5 dargestellt. Zur Verbesserung des Kompensationsgewinns in der Buchse wird der Abstand zwischen . Kontaktbereich 10, wo die Kontakte des Steckers die der Buchse kontaktieren, und dem Kompensationsbereich verkleinert. Dazu wird die prinzipiell bekannte Kreuzung der Kontakte 4 und 5 in den beweglichen Teil der Kontakte der Buchse verlegt. Wie aus der Fig. 3 ersichtlich, erfolgt die Kreuzung 11 unmittelbar im Anschluß an den Kontaktbereich 10, wobei sich der Kompensationsbereich unmittelbar hinter der Kreuzung 11 anschließt.

Die Funktionsweise der Kompensation der Kontaktanordnung gemäß Fig. 3 wird nun anhand der Fig. 4, die eine Seitenansicht der Fig. 3 darstellt, näher erläutert. Die Kontakte 3 und 6 des gespreizten Paares sind parallel und vollständig identisch ausgebildet, gehen vom Kontaktbereich 10 in einem ersten Teilbereich 31, 61 nach lings weg, gehen nach einer Biegung 32, 62 in einen geraden Teil 33, 63 über und enden rechts in einem Anschlußbereich 90, welcher beispielsweise eine Leiterplatte sein kann.

Die Kontakte 4 und 5 des mittleren Paares verlaufen im Kontaktbereich 41, 51 parallel zu den Kontakten 3 und 6 und gehen in die entgegengesetzte Richtung nach rechts weg und machen eine Biegung von 180□ 42, 52, wo sich die beiden Kontakte kreuzen, d.h. von oben gesehen nimmt Kontakt 4 den Platz von Kontakt 5 und Kontakt 5 den von Kontakt 4 ein. Nach der Kreuzung 11 laufen die beiden Kontakte 4 und 5 zueinander parallel und parallel zu den Kontaktabschnitten 31 und 61. Nach einer erneuten Biegung 44, 54 liegen die Kontakte 4 und 5 in der gleichen Ebene wie 3 und 6.

Die Kompensation beginnt gleich hinter der Kreuzung 11 bzw. Biegung 42, 52 durch die Parallelität der Kontaktbereiche 31, 61, 43, 53 sowie 33, 63, 45, 55. Zur Begrenzung des Kompensationsbereiches verlassen die beiden Kontakte 4 und 5 mit einer Biegung 46, 56 die Kompensationszone und enden entkoppelt im Anschlußbereich 90.

Zur Erzielung der nötigen Federkräfte sind die Kontaktabschnitte 31, 32 und 41, 42, 43, 44 und 51, 52, 53, 54 und 61, 62 beweglich, während die anderen fest in der Buchse liegen. Durch die Verlegung der Kreuzung 11 in den beweglichen Teil der Kontakte liegen der Übersprechbereich und die Kompensation sehr dicht beieinander.

Durch die gegensinnige Weiterführung der Kontakte vom Kontaktbereich Kontakt 3 und 6 nach links, Kontakt 4 und 5 nach rechts, beschränkt sich das Übersprechen im Kontaktbereich 31, 41 51, 61 auf die elektrische Komponente, da sich hier die in entgegengesetzte Richtungen fließende Ströme kaum beeinflussen.

In der Fig. 5 ist die vollständige Kontaktanordnung für die Buchse einer RJ-45-Steckverbindung dargestellt. Für die Optimierung des Übersprechens zu den äußeren Kontaktpaaren 1, 2 und 7, 8 ist zur Erzielung der Kat 5 Kompatibilität in der Buchse keine gezielte Kompensation nötig. Deshalb wird das Übersprechen zu den äußeren Paaren minimiert. Zur Verringerung des Übersprechens im Kontaktbereich der Buchse zwischen den Kontakten 3 und 1, 2 bzw. 6 und 7, 8 sind die Kontakte 1, 2, 7, 8 gegensinnig zu den benachbarten Kontakten 3, 6 ausgebildet. Die Weiterführung der äußeren Kontaktpaare 1, 2 und 7, 8 erfolgt in einer Höhe zwischen den beiden Paaren 3, 6 und 4, 5 in einer nahezu entkoppelten Lage.

Aufgrund der Kompatibilitätsanforderung muß in einem verbesserten Stecker ein entsprechendes Übersprechen zwischen den Paaren 36 und 45 beibehalten werden. Durch die bekannte übliche direkte Konfektionierung der Adern an den Kontakten'bei bisherigen Kat 5 Steckern treten dabei relativ große Toleranzen im Übersprechen in Abhängigkeit von der Lage der Adern auf, was aber zur Erfüllung der Kat 5 Werte noch ausreichend ist. Für den Einsatz des Steckers bei noch höheren Frequenzen müssen im Stecker noch einige Verbesserungen geschaffen werden.

In der Fig. 6 sind die Kontakte 203, 206; 204, 205 der ineinander verschachtelten Kontaktpaare in einer Draufsicht dargestellt. Die Kontakte 203, 204, 205, 206 verlaufen völlig parallel zueinander. Erst am Anschlußbereich 214 werden die Kontakte 204, 205 bzw. 203, 206 auseinander gezogen, so daß im Anschlußbereich 214 aufgrund des Abstandes der Kontaktpaare diese weitgehend entkoppelt sind. Dies kann, wie in Fig. 6 dargestellt, durch eine gegensinnige Abwinkelung der Kontaktpaare oder auch durch eine einfache Abwinkelung eines Kontaktpaares erreicht werden. Die Wirkungsweise der Kontaktanordnung des verbesserten Steckers besteht darin, die bisher üblichen großen Toleranzen im Übersprechen einzuschränken und das Übersprechen auf einen unteren Toleranzwert festzulegen, der noch Kat 5 erfüllt und auf die Kompensation in der Buchse abgestimmt ist. Das Festlegen des Übersprechens auf einen definierten Wert erfolgt durch fest in einem Kunststoffkörper eingelegte Kontakte, die zur Erzeugung des nötigen Übersprechens parallel verlaufen. Um Kabeleinflüsse beim Anschließen an die Kontakte weitgehend einzuschränken, werden die Kontakte zur eindeutigen Begrenzung der Übersprechzone erst auseinander gezogen und die Adern in einer nahezu entkoppelten Lage konfektioniert. Undefinierte Lagen der Adern infolge aufgelöster Verdrillung beeinflussen so kaum noch die Übersprechwerte.

Ein derartiger Stecker bringt zusammen mit der zuvor beschriebenen Buchse erheblich bessere Werte für das Nahnebensprechen bei höheren Übertragungsfrequenzen, die auch meßtechnisch bestätigt wurden. Zur weiteren Verbesserung des Frequenzverhaltens wird das Übersprechen im Stecker zwischen den Kontaktpaaren 203, 206 und 204, 205 gezielt größer gewählt und durch eine anschließende Kompensation wieder korrigiert. Die Kompensation ist dabei so gewählt, daß der Stecker wieder die nötigen Werte für Kat 5 liefert. Bevor die Umsetzung in der Kontaktanordnung beschrieben wird, soll das dahinterstehende Wirkungsprinzip näher erläutert werden. Zusammen mit der zuvor beschriebenen Kontaktanordnung für die Buchse verhält sich der gesamte Steckverbinder wie eine Übersprechzone mit zwei Kompensationszonen, nämlich eine in der Buchse und eine im Stecker, die gegenüber einer Einfachkompensation einen deutlich besseren Kompensationsgewinn liefert, was nachfolgend anhand einer einfachen Anordnung zweier gekoppelter Doppelleitungen in Fig.7a - c erklärt wird. Das Nahnebensprechen zwischen zwei parallelen homogenen Leitungen nach Fig.7a steigt bis zu einer gewissen Grenze mit 20 dB/Dek an, verhält sich also wie ein Hochpaß erster Ordnung. Wird dieses Übersprechen zum Beispiel durch einen zweiten Leitungsabschnitt nach Fig.7b kompensiert, wobei hierzu ein Leitungspaar gekreuzt wurde, so erhält man eine Grenzkurve für das Nahnebensprechen bei optimalen Abgleich, die mit 40 dB/ Dek ansteigt. Diese Grenzkurve erklärt sich anschaulich durch den mittleren Abstand d zwischen der Übersprech- und Kompensationszone, so daß das über die Kompensationszone laufende Signal einen um den doppelten Abstand d größere Laufzeit hat. Dies führt zu einer zusätzlichen frequenzabhängigen Phasenverschiebung, die eine Abweichung von den angestrebten 180□ zur Auslöschung des Übersprechens bewirkt. Ein Abstand von d = λ / 4 bewirkt bereits wegen der doppelten Weglänge eine zusätzliche Phasenumkehr, so daß in diesem Fall das resultierende Übersprechen doppelt so groß ist wie das der unkompensierten Übersprechzone. Eine genauere Betrachtung führt zu dem Ergebnis, daß ein Gewinn mit einer derartigen Kompensation nur für ein Abstand d < λ/12 gegeben ist.

Für einen Kompensationsgewinn von 20 dB ist ein Zehntel dieses Abstandes nötig, also ca. d = λ / 120. Für eine Frequenz von 200 MHz ergibt sich je nach Material des umgebenen Kunststoffes eine Wellenlänge von ca 1 m., d.h. es ist hierfür ein Abstand d von ca. 8 mm nötig. Das Beispiel zeigt, wie die Dimensionen des Steckverbinders die Grenzen der Kompensation bestimmen. Eine Dimension von 8 mm ist beim RJ 45-Steckverbinder aus mechanischen Gründen kaum zu unterbieten, außerdem ist ein Gewinn von 20 dB nicht ausreichend.

Teilt man den Kompensationsbereich in zwei gleiche Teile auf und verlegt diese vor und hinter den Übersprechbereich, erhält man eine Anordnung nach Fig. 7c. Durch die Aufteilung ergeben sich zwei Kompensationssignale, dessen mittlere Laufzeit mit der mittleren Laufzeit in der Übersprechzone identisch ist. Somit gibt es keine frequenzabhängige Phasenverschiebung mehr, die Phasendifferenz zwischen dem Übersprechsignal und dem Kompensationsignal bleibt 180□, wobei ein symmetrischer Aufbau vorausgesetzt ist. Dadurch erhält man deutlich bessere Werte für den Kompensationsgewinn. Für einen exakten Abgleich ist eine Grenzkurve des Nahnebensprechens von 60 dB/ Dekade erreichbar. Diese Grenze kommt anschaulich dadurch zustande, daß der Betrag der Kompensation infolge der geometrischen Trennung der beiden Kompensationen bei den hohen Frequenzen abnimmt. Beträgt der Abstand der beiden Kompensationen 1,5 d = λ / 4 also d = λ / 6, so haben beide entgegengesetztes Vorzeichen, die Kompensation ist wirkungslos. Die Grenzfrequenz, bei der die Kompensation wirkungslos wird, ist doppelt so hoch wie bei der Einfachkompensation. Zusammen mit der höheren Steigung der Nahnebensprechkurve ist der Gewinn dieser Kompensationsart in Fig. 8 zu erkennen. Die Frequenzverläufe in Fig. 8 konnten mit einem vieradrigen Flachbandkabel meßtechnisch bestätigt werden.

In der Fig. 9 ist die Kontaktanordnung für die inneren Kontakte 203, 204, 205, 206 dargestellt. Zur Erzeugung der zuvor beschriebenen Doppelkompensation sind die beiden inneren Kontakte 204, 205 gekreuzt ausgebildet, wobei rechts vom Kreuzungspunkt 212 die Übersprechzone 211 und links vom Kreuzungspunkt 212 die Kompensationszone 213 liegt, die den ersten Teil der Kompensation bildet, während der zweite Kompensationsbereich in der Buchse liegt. Des weiteren weisen die Kontakte 203, 204, 205, 206 eine niedrige Leitungsimpendanz in der Kompensationszone 213 im Vergleich zur Übersprechzone 211 auf, was beispielsweise durch unterschiedliche Durchmesser bzw. Formen der Kontakte realisiert wird. Dadurch findet sich den beiden Kontaktpaaren in der Kompensationszone eine überwiegend kapazitive Kopplung statt. Diese kompensiert den überwiegenden Anteil der kapazitiven Kopplung im Bereich Übergang Stecker/Buchse, wo die nicht stromdurchflossenen Kontaktenden des Steckers und vor allem der Buchse kapazitiv wirken. Durch diese Maßnahme erhält der Steckverbinder auch für diesen Frequenzbereich die notwendigen guten Werte für das Fernübersprechen. Alternativ kann die Maßnahme mit den unterschiedlichen Leitungsimpedanzen auch hinter die Kreuzung in der Buchse gelegt oder aufgeteilt werden. Fertigungstechnisch ist die Realisierung dieser Kapazitäten in den gestanzten Kontakten im Stecker aber einfacher zu bewerkstelligen als in der Buchse, deren Kontakte aus Draht hergestellt werden.

In der Fig. 10 ist die vollständige Kontaktanordnung für den Stecker dargestellt. Zur Entkopplung zwischen den inneren Kontakten 203, 206, 204, 205 und den äußeren Kontakten 201, 202, 207, 208 verlaufen die äußeren Kontakte im Kontaktbereich 210 gegensinnig. Anschaulich fließt der Strom in den äußeren Kontakten von oben nach unten, in den inneren von unten nach oben. Alle Kontakte sind an ihren Kontaktenden mit Radien ausgebildet, um die Kontaktierung mit den Gegenkontakten der Buchse zu verbessern. Des weiteren weisen die äußeren Kontakte 201, 202, 207, 208 unmittelbar hinter dem Kontaktbereich 210 Einbuchtungen 215 auf, die zur besseren Entkopplung mit den Kontakten der Buchse dienen. Die Weiterführung der äußeren Kontakte 201, 202, 207, 208 vom Kontaktbereich 210 zum Anschlußbereich 214 erfolgt parallel zu den inneren Kontakten 203, 206, 204, 205 in einer anderen Ebene derart, daß eine Entkopplung zwischen den inneren und äußeren Kontakten stattfindet. Die Kabelanschlüsse im Anschlußbereich erfolgen paarweise und durch eine matrixähnliche 2 x 2 Anordnung räumlich getrennt voneinander, so daß Kabeleinflüsse aufgrund undefinierter Verdrillung gering sind.

In den Fig. 11-13 ist die Kontaktanordnung für eine Buchse mit einer Leiterplatte 91 und den bestückten Schneid-Klemm-Kontakten 92 in verschiedenen perspektivischen Ansichten dargestellt. Die Kontakte sind im nicht eingebauten Zustand, d.h. ohne Buchsenkörper, dargestellt. Wird der Kontaktsatz in einen nicht dargestellten Buchsenkörper eingebaut, stehen die acht Kontakte parallel und unter der nötigen Vorspannung. Die Lötaugen auf der Leiterplatte für die Kontakte 1, 2 und 4, 5 und 7, 8 sind versetzt, um hier den nötigen Mindestabstand für die Kriechstrecken einzuhalten.

In den Fig.14 und 15 ist die Kontaktanordnung für den Stecker perspektivisch dargestellt, wobei die Kontakte 201-208 im Anschlußbereich 214 mit Durchdringverbindungen 216 ausgebildet sind. Die Kontakte 203-206 der beiden ineinander verschachtelten Kontaktpaare sind in der Kompensationszone 213 flächenhaft ausgebildet, um die Leitungsimpedanz im Vergleich zu der Übersprechzone 211 zu reduzieren. Des weiteren sind Kontakte 201-208 im Kontaktbereich 210 mit Haken 217 ausgebildet, die zur Befestigung in einem nicht dargestellten Steckerkörper dienen.

### Bezugszeichenliste

- 1: Kontakt (Buchse)
- 2: Kontakt (Buchse)
- 3: Kontakt (Buchse)
- 4: Kontakt (Buchse)
- 5: Kontakt (Buchse)
- 6: Kontakt (Buchse)
- 7: Kontakt (Buchse)
- 8: Kontakt (Buchse)
- 10: Kontaktbereich (Buchse)
- 11: Kreuzungspunkt (Buchse)
- 31: Teillbereich von Kontakt 3
- 32: Teilbereich von Kontakt 3
- 33: Teilbereich von Kontakt 3
- 41: Teilbereich von Kontakt 4
- 42: Teilbereich von Kontakt 4
- 43: Teilbereich von Kontakt 4
- 44: Teilbereich von Kontakt 4
- 45: Teilbereich von Kontakt 4
- 46: Teilbereich von Kontakt 4
- 51: Teilbereich von Kontakt 5
- 52: Teilbereich von Kontakt 5
- 53: Teilbereich von Kontakt 5
- 54: Teilbereich von Kontakt 5
- 55: Teilbereich von Kontakt 5
- 56: Teilbereich von Kontakt 5
- 61: Teilbereich von Kontakt 6
- 62: Teilbereich von Kontakt 6
- 63: Teilbereich von Kontakt 6
- 90: Anschlußbereich (Buchse)
- 91: Leiterplatte
- 201: Kontakt (Stecker)
- 202: Kontakt (Stecker)
- 203: Kontakt (Stecker)
- 204: Kontakt (Stecker)
- 205: Kontakt (Stecker)
- 206: Kontakt (Stecker)
- 207: Kontakt (Stecker)
- 208: Kontakt (Stecker)
- 210: Kontaktbereich (Stecker)
- 211: Übersprechzone (Stecker)
- 212: Kreuzungspunkt (Stecker)
- 213: Kompensationszone (Stecker)
- 214: Anschlußbereich (Stecker)
- 215: Einbuchtung (Stecker)
- 216: Durchdringverbindungen
- 217: Haken

## Patentansprüche

1. Anordnung von Kontaktpaaren für eine Buchse einer elektrischen Steckverbindung, mit mindestens zwei ineinander verschachtelten Kontaktpaaren, insbesondere für eine RJ-45-Steckverbindung, wobei die Kontakte zum Anschlußbereich hin teilweise fest und zum Kontaktbereich hin federnd in einem Buchsenkörper anordenbar sind, und mindestens zwei Kontakte der ineinander verschachtelten Kontaktpaare gekreuzt geführt sind,
**dadurch gekennzeichnet, daß**
der Kreuzungspunkt (11) der Kontakte (4, 5) im federnd gelagerten Teilbereich der Kontakte (4, 5) liegt.

2. Anordnung nach Anspruch 1, **dadurch gekennzeichnet, daß** der Kreuzungspunkt (11) sich unmittelbar an den Kontaktbereich (10) anschließt.

3. Anordnung nach Anspruch 2, **dadurch gekennzeichnet, daß** die Kontakte (3, 6;) zu den Kontakten (4, 5) vom gemeinsamen Kontaktbereich (10) in einem ersten Teilbereich (31, 61, 41, 51) parallel in entgegengesetzter Richtung geführt sind, die Kontakte (4, 5) daran anschließend in einem zweiten Teilbereich (42, 52) um 180□ gedreht und gekreuzt ausgebildet und in einem daran anschließenden Teilbereich (43, 53) wieder parallel zum ersten Teilbereich (31. 61, 41, 51) geführt sind.

4. Anordnung nach Anspruch 3, **dadurch gekennzeichnet, daß** die Kontakte (3, 6; 4, 5) in einem anschließenden Bereich (32, 62, 44, 54) gebogen und anschließend parallel geführt sind.

5. Anordnung nach Anspruch 4, **dadurch gekennzeichnet, daß** die Kontakte (4, 5) zum Anschlußbereich (90) hin in einen Bereich (46, 56) abgebogen und in einer entkoppelten Lage zu den Kontakten (3, 6) parallel zu diesen geführt sind.

6. Anordnung nach einem der Ansprüche 3 bis 5, **dadurch gekennzeichnet, daß** die nicht ineinander verschachtelten Kontaktpaare (1, 2; 7, 8) im Bereich (41, 51) gleichsinnig parallel zu den Kontakten (4, 5) geführt sind, im Bereich des Kreuzungspunktes (11) gebogen ausgebildet und daran anschließend parallel zu den Kontakten (3, 6; 4, 5) zum Anschlußbereich (90) geführt sind.

7. Buchse für eine elektrische Steckverbindung, umfassend einen Buchsenkörper und einen Satz Kontakte, **dadurch gekennzeichnet, daß** die Kontakte (1, 2; 3, 6; 4, 5; 7, 8) als Anordnung nach einem der Ansprüche 1 bis 6 ausgebildet sind.

8. Anordnung von Kontaktpaaren für einen Stecker einer elektrischen Steckverbindung für eine Buchse mit einer Anordnung von Kontaktpaaren nach den Ansprüchen 1 bis 6, insbesondere für eine RJ-45-Steckverbindung,
**dadurch gekennzeichnet, daß** ineinander verschachtelte Kontakte (3, 6; 4, 5) zwischen einem Kontaktbereich (210) und einem Anschlußbereich (214) zur Bildung einer definierten Übersprechzone (211) zueinander parallel und ungekreuzt ausgebildet sind und am Anschlußbereich (214) die beiden Kontaktpaare (3, 6; 4, 5) in einer entkoppelten Lage zueinander geführt sind.

9. Anordnung nach Anspruch 8, **dadurch gekennzeichnet, daß** die Kontaktlänge und/oder die Abstände der Kontakte (3, 6; 4, 5) im Bereich der Übersprechzone (211) derart gewählt sind, daß sich ein im Vergleich zu einem Kat 5-Stecker größeres Übersprechen einstellt.

10. Anordnung nach Anspruch 9, **dadurch gekennzeichnet, daß** zwischen der Übersprechzone (211) und dem Anschlußbereich (214) die Kontakte (204, 205) gekreuzt sind und einen Kompensationsbereich (213) bilden.

11. Anordnung nach Anspruch 10, **dadurch gekennzeichnet, daß** die Leitungsimpedanzen der Kontakte (203, 206; 204, 205) im Kompensationsbereich (213) niedriger als im Übersprechbereich (211) sind.

12. Anordnung nach Anspruch 11, **dadurch gekennzeichnet, daß** die Kontakte (203, 206; 204, 205) im Kompensationsbereich (213) flächenhaft ausgebildet sind.

13. Anordnung nach einem der Ansprüche 8 bis 12, **dadurch gekennzeichnet, daß** die Kontakte (201, 202; 207, 208) zueinander parallel ausgebildet sind und im Kontaktbereich (210) gegensinnig zu den Kontakten (3, 6; 4, 5) geführt sind.

14. Anordnung nach Anspruch 9, **dadurch gekennzeichnet, daß** die Kontakte (201, 202; 207, 208) im Anschluß an den Kontaktbereich (210) eine Einbuchtung (215) aufweisen.

15. Stecker für eine elektrische Steckverbindung, umfassend einen Steckerkörper und einen Satz Kontakte, **dadurch gekennzeichnet, daß** als Anordnung nach einem der Ansprüche 8 bis 14 ausgebildet sind.

## Claims

1. Arrangement of contact pairs for a socket of an electric plug connection, having at least two contact pairs which are nested inside one another, especially for an RJ-45 plug connection, it being possible for the contacts, towards the connection area, to be arranged to be partly fixed and, towards the contact area, to be arranged in a sprung manner in a socket body, and at least two contacts of the nested contact pairs being led so that they cross, **characterized in that** the crossover point (11) of the contacts (4, 5) is located in the spring-mounted subarea of the contacts (4, 5).

2. Arrangement according to Claim 1, **characterized in that** the crossover point (11) directly adjoins the contact area (10).

3. Arrangement according to Claim 2, **characterized in that**, in a first subarea (31, 61, 41, 51), the contacts (3, 6) are led from the common contact area (10) in the opposite direction and parallel to the contacts (4, 5), following this, in a second subarea (42, 52), the contacts (4, 5) are then turned through 180° and crossed and, in a following subarea (43, 53), are again led parallel to the first subarea (31, 61, 41, 51).

4. Arrangement according to Claim 3, **characterized in that**, in a following area (32, 62, 44, 54), the contacts (3, 6; 4, 5) are bent and then led in parallel.

5. Arrangement according to Claim 4, **characterized in that**, in an area (46, 56), the contacts (4, 5) are bent over towards the connection area (90) and are led in a position in which they are decoupled from the contacts (3, 6) and parallel to the latter.

6. Arrangement according to one of Claims 3 to 5, **characterized in that**, in the area (41, 51), the contact pairs (1, 2; 7, 8) which are not nested in one another are led in the same direction and parallel to the contacts (4, 5), are bent in the area of the crossover point (11) and are then led to the connection area (90) parallel to the contacts (3, 6; 4, 5).

7. Socket for an electric plug connection, comprising a socket body and a set of contacts, **characterized in that** the contacts (1, 2; 3, 6; 4, 5; 7, 8) are designed as an arrangement according to one of Claims 1 to 6.

8. Arrangement of contact pairs for a plug of an electric plug connection for a socket having an arrangement of contact pairs according to Claims 1 to 6, especially for an RJ-45 plug connection, **characterized in that**, between a contact area (210) and a connection area (214), nested contacts (3, 6; 4, 5) are designed to be parallel to one another and uncrossed, in order to form a defined crosstalk zone (211), and, at the connection area (214), the two contact pairs (3, 6; 4, 5) are led in a position in which they are decoupled from one another.

9. Arrangement according to Claim 8, **characterized in that**, in the area of the crosstalk zone (211), the contact length and/or the distance between the contacts (3, 6; 4, 5) is/are selected such that a degree of crosstalk which is greater than a Cat 5 plug is established.

10. Arrangement according to Claim 9, **characterized in that**, between the crosstalk zone (211) and the connection area (214), the contacts (204, 205) are crossed and form a compensation area (213).

11. Arrangement according to Claim 10, **characterized in that** the line impedances of the contacts (203, 206; 204, 205) in the compensation area (213) are lower than in the crosstalk area (211).

12. Arrangement according to Claim 11, **characterized in that** the contacts (203, 206; 204, 205) are designed to extend over an area in the compensation area (213).

13. Arrangement according to one of Claims 8 to 12, **characterized in that** the contacts (201, 202; 207, 208) are designed to be parallel to one another and, in the contact area (210), are led in the opposite direction to the contacts (3, 6; 4, 5).

14. Arrangement according to Claim 9, **characterized in that**, the contacts (201, 202; 207, 208) have an indentation (215) adjacent to the contact area (210).

15. Plug for an electric plug connection, comprising a plug body and a set of contacts, **characterized in that** [lacuna] are designed as an arrangement according to one of Claims 8 to 14.

## Revendications

1. Disposition de paires de contacts pour une prise d'une connexion électrique par fiche, comportant au moins deux paires de contacts enchevêtrées l'une dans l'autre, en particulier pour une connexion par fiche RJ-45, les contacts pouvant être disposés de façon partiellement fixe vers la zone de connexion et de façon élastique vers la zone de contact dans un corps de prise et au moins deux contacts des paires de contacts enchevêtrées l'une dans l'autre étant guidés de façon à se croiser, **caractérisée en ce que** le point de croisement (11) des contacts (4, 5) se trouve dans la zone partielle des contacts (4, 5) montée de façon élastique.

2. Disposition selon la revendication 1, **caractérisée en ce que** le point de croisement (11) est immédiatement consécutif à la zone de contact (10).

3. Disposition selon la revendication 2, **caractérisée en ce que** les contacts (3, 6) sont guidés par rapport aux contacts (4, 5) depuis la zone de contact commune (10) dans une première zone partielle (31, 61, 45, 51) parallèlement en sens contraire, **en ce que** les contacts (4, 5) sont ensuite conformés dans une deuxième zone partielle (42, 52) de façon à être tournés sur 180° et à se croiser, et sont guidés dans une zone partielle suivante (43, 53) à nouveau parallèlement à la première zone partielle (31, 61, 41, 51).

4. Disposition selon la revendication 3, **caractérisée en ce que** les contacts (3, 6 ; 4, 5) sont guidés de façon à être pliées dans une zone suivante (32, 62, 44, 54) et à être parallèles ensuite.

5. Disposition selon la revendication 4, **caractérisée en ce que** les contacts (4, 5) sont pliés dans une zone (46, 56) vers la zone de connexion (90) et sont guidés dans un état de découplage par rapport aux contacts (3, 6), parallèlement à ceux-ci.

6. Disposition selon l'une quelconque des revendications 3 à 5, **caractérisée en ce que** les paires de contacts non enchevêtrées l'une dans l'autre (1, 2 ; 7, 8) sont guidées de façon à être parallèles dans le même sens aux contacts (4, 5) dans la zone (41, 51), sont conformées de façon à être pliées dans la zone du point de croisement (11) et sont ensuite guidées parallèlement aux contacts (3, 6 ; 4, 5) vers la zone de connexion (90).

7. Prise pour une connexion électrique par fiche, comprenant un corps de prise et un jeu de contacts, **caractérisée en ce que** les contacts (1, 2 ; 3, 6 ; 4, 5 ; 7, 8) sont conformés en une disposition selon l'une quelconque des revendications 1 à 6.

8. Disposition de paires de contacts pour une fiche d'une connexion électrique par fiche à une prise présentant une disposition de paires de contacts selon les revendications 1 à 6, en particulier pour une connexion par fiche RJ-45, **caractérisée en ce que** des contacts enchevêtrés les uns dans les autres (3, 6 ; 4, 5) sont conformés entre une zone de contact (210) et une zone de connexion (214) de façon à être parallèles les uns aux autres et ne pas se croiser afin de former une zone définie de paradiaphonie (211) et **en ce que** les deux paires de contacts (3, 6 ; 4, 5) sont guidées l'une par rapport à l'autre dans un état découplé dans la zone de connexion (214).

9. Disposition selon la revendication 8, **caractérisée en ce que** la longueur de contact et/ou les distances des contacts (3, 6 ; 4, 5) sont choisie(s) dans la zone de paradiaphonie (211) de sorte qu'une plus grande paradiaphonie s'établit en comparaison d'une fiche de la catégorie 5.

10. Disposition selon la revendication 9, **caractérisée en ce qu'**entre la zone de paradiaphonie (211) et la zone de connexion (214) les contacts (204, 205) se croisent et forment une zone de compensation (213).

11. Disposition selon la revendication 10, **caractérisée en ce que** les impédances de ligne des contacts (203, 206 ; 204, 205) dans la zone de compensation (213) sont inférieures à celles dans la zone de paradiaphonie (211).

12. Disposition selon la revendication 11, **caractérisée en ce que** les contacts (203, 206 ; 204, 205) sont configurés en un plan dans la zone de compensation (213).

13. Disposition selon l'une quelconque des revendications 8 à 12, **caractérisée en ce que** les contacts (201, 202 ; 207, 208) sont conformés de façon à être parallèles les uns aux autres et sont guidés dans la zone de contact (210) en sens contraire par rapport aux contacts (3, 6 ; 4, 5).

14. Disposition selon la revendication 9, **caractérisée en ce que** les contacts (201, 202 ; 207, 208) présentent à la connexion à la zone de contact (210) un renfoncement (215).

15. Fiche pour une connexion électrique par fiche comprenant un corps de fiche et un jeu de contacts, **caractérisée en** ceux-ci sont conformés suivant une disposition selon l'une quelconque des revendications 8 à 14.
